# EUROPÄISCHE PATENTSCHRIFT

(11) **EP 1 228 868 B1**
(45) Veröffentlichungstag und Bekanntmachung des Hinweises auf die Patenterteilung: **11.02.2009**
(21) Anmeldenummer: 01128382.7
(22) Anmeldetag: 03.12.2001
(51) Int. Cl.: B41F 21/00

(54) **Bogenleiteinrichtung**
Sheet guiding device
Dispositif de guidage de feuilles

(30) Priorität: 31.01.2001 DE 10104050
(43) Veröffentlichungstag der Anmeldung: 07.08.2002
(73) Patentinhaber: Koenig & Bauer Aktiengesellschaft, 97080 Würzburg (DE)
(72) Erfinder: Koch, Michael, 01462 Cossebaude (DE); Beyer, Michael, 01069 Dresden (DE)

(56) Entgegenhaltungen:
- DE-A- 19 854 053
- DE-A- 19 914 178
- DE-U- 29 914 812

## Beschreibung

Die Erfindung betrifft eine Bogenleiteinrichtung in Druckmaschinen in Nähe des Bogenförderweges von bogenführenden Zylindern.

Bogenleiteinrichtungen in Druckmaschinen dienen der Unterstützung der Bogenführung. Durch die Bogenleiteinrichtung wird gewährleistet, dass die Bogen beim Transport durch die Druckmaschine nicht abschmieren bzw. durch Hochschlagen, Knittern u. a. nicht beschädigt werden. Dabei gleiten die Bogen bei der Förderung mittels bogenführender Zylinder direkt auf dem Oberteil der Bogenleiteinrichtung oder auf einem Luftpolster, das von der Bogenleiteinrichtung erzeugt wird. Das Oberteil der Bogenleiteinrichtung kommt mit Farbe, Verschmutzungen und anderen Schmutzpartikeln in Berührung, die sich auf der Bogenleiteinrichtung absetzen. Es ist deshalb notwendig, die Bogenleiteinrichtung von Zeit zu Zeit zu säubern.
Eine Bogenleiteinrichtung in einer Druckmaschine unter einem Bogenführungszylinder zeigt die Druckschrift DE 199 14 178 A1. Die Bogenleiteinrichtung ist beabstandet zur Peripherie des Bogenführungszylinders angeordnet und sie besteht aus mehreren Bogenleitelementen. Das Bogenleitelement besteht aus einem Leitblech und einem Gebläsegehäuse.
Für den Ein- und Ausbau der Bogenleitelemente aus der Druckmaschine sind Führungen vorgesehen, die vorzugsweise als Schienen ausgebildet sind.

Der Aus- und Einbau derartiger Bogenleiteinrichtungen ist nur möglich, wenn der Zugriff durch den Bediener über den Bogenführungszylinder gewährleistet ist.

Aus der DE 198 54 053 A1 ist eine Bogenführungseinrichtung in einer Druckmaschine bekannt, die im zwickelförmigen Raum eines durch Formzylinder oder Gummituchzylinder und Druckzylinder gebildeten Druckspaltes angeordnet ist.

Die Bogenführungseinrichtung ist aus der Druckmaschine ausbaubar. Dafür ist wenigstens eine Öffnung in der Seitenwand vorhanden, durch die die Bogenführungseinrichtung axial in Längsrichtung aus der Maschine ein- bzw. ausgebaut werden kann. Für die Aufnahme in der Druckmaschine sind beidseitig Lager für die Bogenführungseinrichtung vorgesehen.

Der Einbau dieser Bogenführungseinrichtung und deren Aufnahme (Lagerung) in die Maschine ist nur möglich, wenn die Bogenführungseinrichtung in der Ebene bzw. in Nähe der Ebene der Öffnung in der Seitenwand liegt.

Die Druckschrift DE 299 14 812 U1 zeigt eine Druckschrift, die für die Vornahme von Bedienhandlungen in der Seitenwand eine Öffnung aufweist. Die Größe der Öffnung ist begrenzt, da die Stabilität der Druckmaschine gewährleistet sein muss.

Ausgehend von den Nachteilen aus dem Stand der Technik ist es Aufgabe der Erfindung, eine Bogenleiteinrichtung, die in Arbeitsstellung in der Druckmaschine nicht in der Ebene der Öffnung in der Seitenwand liegt, schnell und sicher in die Druckmaschine ein- und auszubauen.

Erfindungsgemäß wird diese Aufgabe durch die Merkmale des 1. oder 9. Anspruchs gelöst.

Die Erfindung ermöglicht, dass Bogenleitelemente, die nicht in der Flucht von Öffnungen in der Maschinenseitenwand liegen, aus der Druckmaschine aus- und anschließend wieder eingebaut werden können. Dies wird ermöglicht, in dem das Bogenleitelement (z. B. Luftkasten, Leitblech u. ä.) durch die Öffnung in axialer Richtung in die Druckmaschine eingebracht und anschließend an einer radialen Führung bis in die Arbeitsstellung entlang geführt wird. In der Arbeitsstellung ist das Bogenleitelement fixier- und verriegelbar. Zur Entnahme des Bogenleitblechs aus der Druckmaschine wird das Bogenleitblech entriegelt und danach an der radialen Führung aus der Arbeitsstellung in die Flucht der Öffnung transportiert. Durch die Öffnung kann das Bogenleitelement nunmehr aus der Druckmaschine entnommen werden.

Besteht die Bogenleiteinrichtung aus mehreren Bogenleitelementen z. B. Luftkästen, ist es möglich, den zweiten Luftkasten am ersten Luftkasten anzuordnen.

Die Einrichtung ist einfach im Aufbau.

Die Bogenleiteinrichtung kann mit geringem Aufwand in die Maschine eingebaut und bei Bedarf wieder ausgebaut werden.
Dadurch können Bogenleiteinrichtungen, die verschmutzt sind und an denen der durch die Druckmaschine geförderte Bogen abschmieren kann, aus der Maschine entnommen, bei nunmehr guter Zugänglichkeit gewartet und danach betriebsbereit wieder in die Druckmaschine eingebaut werden.

Anhand eines Ausführungsbeispieles soll nachfolgend die Erfindung näher beschrieben werden.

In den dazugehörenden Zeichnungen zeigen:
- Fig. 1:: Schematische Darstellung bogenführender Zylinder eine Druckmaschine mit der Bogenleiteinrichtung zur Bestimmung des technologischen Standortes.
- Fig.2:: Luftkasten in Arbeitsstellung in der Druckmaschine
- Fig. 3:: Lagerwelle
- Fig. 4:: Luftkasten in Einzeldarstellung
- Fig. 5:: Anordnung von zwei Luftkästen
- Fig. 6:: Verriegelung der beiden Luftkästen, Einzelheit X gemäß Fig. 5.

Fig. 1 zeigt in schematischer Darstellung bogenführende Zylinder einer Druckmaschine sowie die Bogenleiteinrichtung, die im Ausführungsbeispiel als Luftkasten 6 ausgebildet ist. Die Erfindung ist jedoch auch anwendbar, wenn die Bogenleiteinrichtung als Leitblech ausgebildet ist.

In Fig. 1 sind im Einzelnen dargestellt ein Bogenführungszylinder 1, eine Speichertrommel 2, eine Wendetrommel 3 sowie der der Wendetrommel 3 nachgeordnete Druckzylinder 4. Der dem Druckzylinder 4 zugeordnete Gummizylinder 5 ist andeutungsweise eingezeichnet. Speichertrommel und Wendetrommel 2, 3 bilden eine Wendeeinrichtung 2,3. Unterhalb von Wendetrommel 3 und Speichertrommel 2 ist der Luftkasten 6 angeordnet, der sich über die gesamte Breite von Wendetrommel 3 und Speichetrommel 2 erstreckt.
Aus Fig. 1 ist ersichtlich, dass in der Maschinenseitenwand 8 eine Öffnung 7 vorhanden ist. Der Luftkasten 6 liegt nur teilweise in der Flucht der Öffnung 7. Von der Wendetrommel 3 ist der Greifer 19 mit dargestellt.

Fig. 2 zeigt den Luftkasten 6 in detaillierter Darstellung in der Arbeitsstellung. Der Luftanschluss ist nicht mit dargestellt.

Beidseitig an der Maschinenseitenwand 8 ist inwendig eine Lagerplatte 9 als radiales Führungselemente fest angeordnet. Die Lagerplatte 9 hat im oberen Teil ein Lagerelement 10 zur Aufnahme eines Lagerbolzens 12, der fest am Luftkasten 6 angeordnet ist. Das Lagerelement 10 ist am Ende einer Führungsbahn 11 angeordnet, die sich über die gesamte Länge der Lagerplatte 9 erstreckt. Im unteren Teil der Lagerplatte 9 ist eine Bohrung 15 zur Aufnahme einer Lagerwelle 13 vorgesehen. Die Lagerwelle 13 erstreckt sich über die Breite der Druckmaschine und sie ist beidseitig in der Lagerplatte 9 gelagert ( Fig.3). Die Lagerwelle 13 ist lösbar fest angeordnet. Nach dem Lösen ist die Lagerwelle 13 schwenkbar. Der Bedienhebel für das Schwenken ist nicht dargestellt.

Zur Aufnahme des Luftkastens 6 ist die Lagerwelle 13 mit Abflachungen 14 versehen.

Der Luftkasten 6 ist in Fig. 4 dargestellt. Erkennbar sind der Lagerbolzen 12 im vorderen Bereich sowie ein Maul 16 im hinteren Bereich des Luftkastens 6. Das Maul 16 dient zur Aufnahme der Lagerwelle 13 im Bereich der Abflachung 14.

Ist der Ausbau des Luftkastens 6 aus der Druckmaschine zum Zwecke der Reinigung notwendig, wird die Lagerwelle 13 entriegelt und danach geschwenkt, bis die Abflachung 14 an der Lagerwelle 13 zum Maul 16 derart liegt, dass sie durch die Öffnung Ö des Maules 16 geht. Nunmehr wird der Luftkasten 6 mit dem Lagerbolzen 12 auf der Führungsbahn 11 radial in Richtung Öffnung 7 geführt, bis er aus der Druckmaschine axial über die Öffnung 7 entnommen werden kann.

Nach seiner Reinigung wird der Luftkasten 6 axial durch die Öffnung 7 geschoben und anschließend beidseitig mit den Lagerbolzen 12 auf die Führungsbahn 11 gelegt und radial auf der Führungsbahn 11 geführt, bis der Lagerbolzen 12 am Lagerelement 10 anliegt. In dieser Stellung wird die Lagerwelle 13 über die Abflachung 14 vom Maul 16 aufgenommen. Nunmehr wird die Lagerwelle 13 geschwenkt, so dass die Lagerwelle 13 im Maul 16 verriegelt wird. Danach wird die Lagerwelle 13 festgestellt.

Damit ist der Luftkasten 6 zwischen Lagerelement 10 und Lagerbolzen 12 sowie Lagerwelle 13 und Maul 16 gelagert, verriegelt und betriebsbereit.
Ist es erforderlich, die durch den Luftkasten 6 gebildete Bogenleiteinrichtung zu verlängern, erfolgt dies durch Anordnung eines zweiten Luftkastens 6.1, der mit dem ersten Luftkasten 6 zur Bogenleiteinrichtung zusammengesetzt wird.

Dazu weist der Luftkasten 6 hinten im oberen Bereich beidseitig eine Führung 17 für die Aufnahme eines Führungsbolzens 18 auf (Fig.4). Der zweite Luftkasten 6.1 weist zum ersten Luftkasten 6 zeigend für die Lagerung am Führungsbolzen 18 ein oberes Maul 16.1 und für die Aufnahme der Lagerwelle 13 ein unteres Maul 16.2 auf. Dafür ist an der Lagerwelle 13 eine zweite Abflachung 14.1 vorgesehen. Die Abflachungen 14; 14.1 sind nebeneinander angeordnet und in der Winkellage zueinander versetzt (Fig.6).

Der Abstand der beiden Flächen der Abflachungen 14; 14.1 ist kleiner als die Öffnung Ö des Maules 16; 16.2. Der Durchmesser der Lagerwelle 13 ist größer als die Öffnung Ö.

Zur Zuordnung des zweiten Luftkastens 6.1 zum Luftkasten 6 wird der zweite Luftkasten 6.1 in axialer Richtung durch die Öffnung 7 in die Druckmaschine eingeführt, wobei das obere Maul 16.1 über den Führungsbolzen 18 geschoben wird. Danach wird der Luftkasten 6.1 um den Führungsbolzen 18 nach unten geklappt, so dass das untere Maul des Luftkastens 6.1 über die Abflachung 14.1 der Lagerwelle 13 aufgenommen wird. In dieser Stellung wird die Lagerwelle 13 geschenkt und festgestellt. Damit ist der Luftkasten 6.1 am Luftkasten 6 befestigt. Nunmehr sind die Luftkästen 6; 6.1 an der Lagerwelle 13 verriegelt.

Zum Ausbau des Luftkastens 6.1 muss die Lagerwelle 13 so geschwenkt werden, dass das untere Maul 16.2 des Luftkastens 6.1 über die Abflachung der Lagerwelle 13 gezogen werden kann. Nachdem der Luftkasten 6.1 um die Führungsbolzen 18 geschwenkt wurde, lässt sich der Luftkasten 6.1 auf dem Führungsbolzen 18 zur Seite aus der Maschine durch die Öffnung 7 ziehen.
Die Entnahme des Luftkastens 6 kann danach wie vorstehend beschrieben erfolgen.

Die Anwendung der Erfindung ist nicht auf den beschriebenen Anwendungsfall begrenzt. Die Bogenleiteinrichtung kann selbstverständlich auch einem Druckzylinder oder einem Bogenführungszylinder und wie beschrieben der Druckmaschine zugeordnet und entnommen werden.

### Bezugszeichenaufstellung

- 1: Bogenführungszylinder
- 2: Speichertrommel
- 3: Wendetrommel
- 4: Druckzylinder
- 5: Gummizylinder
- 6: Luftkasten
- 6.1: zweiter Luftkasten
- 7: Öffnung
- 8: Maschinenseitenwand
- 9: Lagerplatte
- 10: Lagerelement
- 11: Führungsbahn
- 12: Lagerbolzen
- 13: Lagerwelle
- 14: Abflachung
- 14.1: zweite Abflachung
- 15: Bohrung
- 16: Maul
- 16.1: oberes Maul
- 16.2: unteres Maul
- 17: Führung
- 18: Führungsbolzen
- 19: Greifer
- Ö: Öffnung

## Patentansprüche

1. Druckmaschine mit einer Bogenleiteinrichtung (6) zur Unterstützung der Bogenführung in Nähe des Bogenförderweges bogenführender Zylinder (1, 2, 3), wobei
- die Druckmaschine eine Maschinenseitenwand (8) mit einer Öffnung (7) aufweist,
- die Bogenleiteinrichtung (6) in die Druckmaschine aus- und einbaubar ist und zum Aus- und Einbau in axialer Richtung durch die Öffnung (7) transportierbar ist
**dadurch gekennzeichnet, dass**
- das für den Transport der Bogenleiteinrichtung (6) in radiale Richtung in und aus der Arbeitsstellung eine Lagerplatte (9) als radiales Führungselement vorgesehen und
- die Bogenleiteinrichtung in der Arbeitsstellung an der Lagerplatte lösbar verriegelbar ist.

2. Druckmaschine nach Anspruch 1, wobei die Lagerplatte (9) im vorderen Bereich ein Lagerelement (10), im hinteren Bereich eine Bohrung (15) und eine über die Länge sich erstreckende Führungsbahn (11) aufweist.

3. Druckmaschine nach Anspruch 2, wobei die Lagerplatte (9) beidseitig fest an der Maschinenseitenwand (8) angeordnet ist.

4. Druckmaschine nach Anspruch 1, wobei die Bogenleiteinrichtung als Luftkasten (6) ausgebildet ist.

5. Druckmaschine nach Anspruch 4, wobei am vorderen Teil des Luftkastens (6) fest ein Lagerbolzen (12) angeordnet ist.

6. Druckmaschine nach Anspruch 5, wobei der Lagerbolzen (12) bei Transport des Luftkastens (6) in - und aus der Arbeitsstellung der Führungsbahn (11) der Lagerplatte (9) zugeordnet ist.

7. Druckmaschine nach Anspruch 2 und 5, wobei in der Arbeitsstellung des Luftkastens (6) der Lagerbolzen (12) dem Lagerelement (10) zugeordnet ist.

8. Druckmaschine nach Anspruch 2, wobei die Bohrung (15) in der Lagerplatte (9) zur Aufnahme einer Lagerwelle (13) vorgesehen ist.

9. Druckmaschine nach Anspruch 1, wobei
- eine weitere Bogenleiteinrichtung vorgesehen ist, die in der Arbeitsstellung fest der Bogenleiteinrichtung zugeordnet ist.

10. Druckmaschine nach Anspruch 9, wobei die beiden Bogenleiteinrichtungen als Luftkasten (6; 6.1) ausgebildet sind.

11. Druckmaschine nach Anspruch 4 und 10, wobei der Luftkasten (6) ein Maul (16) zur Aufnahme der Lagerwelle (13) aufweist.

12. Druckmaschine nach Anspruch 11, wobei der weitere Luftkasten 6.1 ein oberes und ein unteres Maul (16.1; 16.2) aufweist.

13. Druckmaschine nach Anspruch 12, wobei die Lagerwelle (13) Abflachungen (14; 14.1) zur Aufnahme des Mauls (16; 16.2) aufweist.

14. Druckmaschine nach Anspruch 13, wobei der Abstand der Fläche der Abflachungen (14; 14.1) zueinander kleiner und der Durchmesser der Lagerwelle (13) größer als die Öffnung (Ö) des Maules (16; 16.2) ist.

15. Druckmaschine nach Anspruch 10, wobei der Luftkasten (6) eben im hinteren Bereich eine Führung (17) zur Aufnahme eines Führungsbolzens (18) aufweist.

16. Druckmaschine nach Anspruch 15, wobei das obere Maul (16.1) des zweiten Luftkastens (6.1) den Führungsbolzen (18) aufnehmen kann.

## Claims

1. Printing machine with a sheet guide device (6) for assisting sheet guidance in the vicinity of the sheet conveying path of sheet-guiding cylinders (1, 2, 3), wherein
- the printing machine has a machine side wall (8) with an opening (7),
- the sheet guide device (6) is installable in and removable from the printing machine and is transportable in axial direction through the opening (7) for removal and installation,
**characterised in that**
- a bearing plate (9) is provided as radial guide element for transport of the sheet guide device (6) in radial direction into and out of the working setting and
- the sheet guide device is releasably lockable in the working setting to the bearing plate.

2. Printing machine according to claim 1, wherein the bearing plate (9) has a bearing element (10) in the front region, a bore (15) in the rear region and a guide track (11) extending over the length.

3. Printing machine according to claim 2, wherein the bearing plate (9) is fixedly arranged at both sides at the machine side wall (8).

4. Printing machine according to claim 1, wherein the sheet guide device is constructed as an air box (6).

5. Printing machine according to claim 4, wherein a bearing pin (12) is fixedly arranged at the front part of the air box (6).

6. Printing machine according to claim 5, wherein the bearing pin (12) is associated with the guide track (11) of the bearing plate (9) during transport of the air box (6) into and out of the working setting.

7. Printing machine according to claim 2 and 5, wherein the bearing pin (12) is associated with the bearing element (10) in the working setting of the air box (6).

8. Printing machine according to claim 2, wherein the bore (15) is provided in the bearing plate (9) for reception of a bearing shaft (13).

9. Printing machine according to claim 1, wherein
- a further sheet guide device is provided, which in the working setting is fixedly associated with the sheet guide device.

10. Printing machine according to claim 9, wherein the two sheet guide devices are constructed as air boxes (6; 6.1).

11. Printing machine according to claim 4 and 10, wherein the air box (6) has a mouth (16) for reception of the bearing shaft (13).

12. Printing machine according to claim 11, wherein the further air box (6.1) has an upper and a lower mouth (16.1; 16.2).

13. Printing machine according to claim 12, wherein the bearing shaft (13) has flats (14; 14.1) for reception of the mouth (16; 16.2).

14. Printing machine according to claim 13, wherein the spacing of the surface of the flats (14; 14.1) from one another is smaller, and the diameter of the bearing shaft (13) is greater, than the opening (Ö) of the mouth (16; 16.2.).

15. Printing machine according to claim 10; wherein the air box (6) has just in the rearward region a guide (17) for reception of a guide pin (18).

16. Printing machine according to claim 15, wherein the upper mouth (16.1) of the second air box (6.2) can receive the guide pin (18).

## Revendications

1. Machine d'impression comportant une installation d'alimentation en feuilles (6) pour assister le guidage des feuilles à proximité du chemin de transfert de feuilles par des cylindres de guidage de feuilles (1, 2, 3),
- la machine d'impression comporte une paroi latérale (8) munie d'une ouverture (7),
- l'installation de guidage de feuilles (6) se monte et se démonte de la machine d'impression et passe dans la direction axiale à travers l'ouverture (7) pour le montage et le démontage,
**caractérisée en ce que**
le déplacement de l'installation de guidage de feuilles (6) dans la direction radiale, pour venir en position de travail ou sortir de la position de travail, est assuré par une plaque d'appui (9) comme élément de guidage radial et
- l'installation de guidage de feuilles peut se verrouiller de manière amovible en position de travail sur la plaque d'appui.

2. Machine d'impression selon la revendication 1, dans laquelle la plaque d'appui (9) comporte dans sa zone avant, un élément d'appui (10), dans la zone arrière, un perçage (15) et un chemin de guidage (11) qui s'étend sur la longueur.

3. Machine d'impression selon la revendication 2, dans laquelle la plaque d'appui (9) est installée des deux côtés de manière fixe sur la paroi latérale (8) de la machine.

4. Machine d'impression selon la revendication 1, dans laquelle l'installation de guidage de feuilles est réalisée sous la forme d'un caisson à air (6).

5. Machine d'impression selon la revendication 4, dans laquelle la partie avant du caisson à air (6) comporte solidairement un goujon d'appui (12).

6. Machine d'impression selon la revendication 5, dans laquelle le goujon d'appui (12) est associé à la plaque d'appui (9) pour le transport du caisson à air (6) dans la position de travail du chemin de guidage (11) et en sortir.

7. Machine d'impression selon les revendications 2 et 5, dans laquelle en position de travail du caisson à air (6), le goujon de palier (12) est associé à l'élément de palier (10).

8. Machine d'impression selon la revendication 2, dans laquelle le perçage (15) est prévu dans la plaque de palier (9) pour recevoir un arbre d'appui (13).

9. Machine d'impression selon la revendication 1, dans laquelle il est prévu une autre installation de guidage de feuilles associée solidairement à l'installation de guidage de feuilles en position de travail.

10. Machine d'impression selon la revendication 9, selon laquelle les deux installations de guidage de feuilles sont des caissons à air (6 ; 6.1).

11. Machine d'impression selon les revendications 4 et 10, dans laquelle le caisson à air (6) comporte une ouverture (16) pour recevoir l'arbre d'appui (13).

12. Machine d'impression selon la revendication 11, dans laquelle l'autre caisson à air (6.1) comporte une ouverture supérieure et une ouverture inférieure (16.1, 16.2).

13. Machine d'impression selon la revendication 12, dans laquelle l'arbre d'appui (13) comporte des aplats (14 ; 14.1) pour recevoir le bec (16 ; 16.2).

14. Machine d'impression selon la revendication 13, dans laquelle la distance de la surface des aplats (14, 14.1) est inférieure à l'ouverture Ö du bec (16 ; 16.2) et le diamètre de l'arbre de palier (13) est supérieur à l'ouverture (Ö) du bec (16 ; 16.2).

15. Machine d'impression selon la revendication 10, dans laquelle le caisson à air (6) comporte dans la zone arrière un guidage (17) pour recevoir un goujon de guidage (18).

16. Machine d'impression selon la revendication 15, dans laquelle le bec supérieur (16.1) du second caisson à air (6.1) reçoit le goujon de guidage (18).
